# EUROPÄISCHE PATENTSCHRIFT

(11) **EP 0 887 506 B1**
(45) Veröffentlichungstag und Bekanntmachung des Hinweises auf die Patenterteilung: **23.10.2002**
(21) Anmeldenummer: 98111267.5
(22) Anmeldetag: 18.06.1998
(51) Int. Cl.: E06B 9/303, E06B 9/307, E06B 9/32

(54) **Zweiteiliger Raffstore**
Two-part venetian blind
Store à lamelles en deux parties

(30) Priorität: 23.06.1997 DE 29710905 U
(43) Veröffentlichungstag der Anmeldung: 30.12.1998
(73) Patentinhaber: WAREMA Renkhoff GmbH, D-97828 Marktheidenfeld (DE)
(72) Erfinder: Ruckstetter, Günter, 97851 Rothenfels (DE); Kraft, Karlheinz, 97225 Retzbach (DE); Ruckstetter, Gerhard, 97828 Marktheidenfeld (DE)
(74) Vertreter: Jochem, Bernd, Dipl.-Wirtsch.-Ing.

(56) Entgegenhaltungen:
- US-A- 2 794 499
- US-A- 2 836 237
- US-A- 5 485 874
- US-A- 5 603 371

## Beschreibung

Die Erfindung befaßt sich mit einem Raffstore mit einem oberen und wenigstens einem unteren Behang, die aus Lamellen bestehen und jeweils getrennte Stegbänder aufweisen, die durch den Behängen einzeln zugeordnete, unabhängig voneinander von jeweils einem Motor angetriebene Wellen über Wendelager verstellbar sind, wobei wenigstens zwei Wellen hintereinander an einer gemeinsamen Oberschiene montiert sind.

Raffstores dieser Art können z. B. verwendet werden, um im unteren Bereich des Stores vor direkter Blendung bei Sonneneinstrahlung zu schützen, während durch die geöffnete Lamellenstellung im oberen Bereich genügend Licht einfallen kann, um den Raum ausreichend auszuleuchten. Diese Anforderungen sind besonders im Zusammenhang mit Bildschirmarbeitsplätzen relevant, bei denen es erforderlich ist, eine möglichst kontrastarme, nicht zu helle indirekte Beleuchtung sicherzustellen.

Aus der US 3,111,164 ist eine Ausführung eines Raffstores bekannt, bei welcher die Antriebswellen für die Wendelager der Behänge koaxial ineinander gelagert sind. Problematisch bei einer derartigen Anordnung ist, daß bei sehr breiten Raffstores mittig kein von der innen verlaufenden Welle antreibbares Wendelager angeordnet werden kann. Bereits bei Lamellenlängen von über 1,30 m besteht ohne ein drittes Wendelager in Behangmitte die Gefahr eines Durchbiegens der Lamellen.

Es wurde auch bereits vorgeschlagen, die Antriebswellen für die Wendelager übereinander in der Behangebene anzuordnen, um die Nachteile ineinander verlaufender Antriebswellen zu vermeiden. Eine derartige Anordnung unter Verwendung von zwei Oberschienen erhöht jedoch den Bauraum oberhalb der variabel zu verschattenden Fläche erheblich, wodurch der Lichteinfall in die Räume verringert wird und ein optisch unbefriedigendes Erscheinungsbild entsteht.

Aus der US 5 485 874 ist ein Raffstore der eingangs beschriebenen Art bekannt, dessen Oberschiene eine Bauhöhe besitzt, die im wesentlichen derjenigen einer einfachen Oberschiene mit einer Antriebswelle entspricht.

Aufgrund der an der Behangaußenseite des oberen Behangs vorbeigeführten Wendebänder des unteren Behangs kommt es jedoch zu einer gegenseitigen Beeinflussung zwischen den Behangteilen, wenn beispielsweise die Lamellen des oberen Behangs in waagerechter und die Lamellen des unteren Behangs in möglichst geschlossener Stellung oder umgekehrt ausgerichtet sind. Auch die in den Lamellen des oberen und unteren Behangs vorgesehenen Führungen für die Wendebänder können diesen grundlegenden Mangel nicht beheben.

Die Aufgabe der Erfindung besteht darin, einen Raffstore zu schaffen, bei dem die Lamellenneigung mehrerer Behänge unter weitestgehender Vermeidung einer Behinderung des Wendens in die völlig geschlossene Stellung einstellbar sind.

Erfindungsgemäß wird die Aufgabe durch einen Raffstore gemäß dem beigefügten Anspruch 1 gelöst.

In bevorzugter Ausgestaltung der Erfindung ist vorgesehen, daß der Abstand der Wendewellen geringfügig größer als der Radius der Wendelager ist, wobei die Wendelager einer Welle axial versetzt zu den Wendelagern der benachbarten Wendewelle montiert sind. Durch die versetzte Anordnung der Wendelager wird die Tiefe des Raffstores im Bereich der Oberschiene minimiert, so daß z. B. eine Oberschiene mit zwei integrierten Wendewellen gegenüber einer Oberschiene mit einer Antriebswelle nur eine um ca. 50 % größere Tiefe besitzt.

Sind mehr als zwei unabhängig voneinander ansteuerbare Behänge vorgesehen, ist es vorteilhaft, die Wellen räumlich versetzt, parallel zueinander anzuordnen. Bei einem nur geringfügig über dem Radius der Wendelager liegenden Wellenabstand können dabei drei Wellen in eine Oberschiene integriert werden, die nur um ca. 50 % tiefer und 50 % höher als eine herkömmliche Oberschiene mit einer Welle ist.

Als Antriebsmotoren bieten sich die vom Bauraum her günstigen Asynchron-Kurzschlußläufer an, die über Untersetzungsgetriebe die Wellen der Wendelager antreiben und beispielsweise mittels Hallsensoren als Drehimpulsgeber, die mit wenigstens einem Magneten auf dem Umfang der Motorwelle zusammenwirken, über eine Steuerelektronik angesteuert werden.

Nachfolgend wird anhand der beigefügten Zeichnungen näher auf ein Ausführungsbeispiel der Erfindung eingegangen. Es zeigen:
- Fig. 1: eine Seitenansicht eines im oberen und unteren Bereich getrennt steuerbaren Raffstores;
- Fig. 2: einen Schnitt des Raffstores nach Fig. 1;
- Fig. 3: einen anderen Schnitt des Raffstores nach Fig. 1 mit oben geöffneten und unten geschlossenen Lamellen;
- Fig. 4: einen Schnitt des Raffstores wie in Fig. 3, jedoch mit oben geschlossenen und unten geöffneten Lamellen;
- Fig. 5: einen Ausschnitt aus Fig. 2;
- Fig. 6: einen anderen Ausschnitt aus Fig. 2;

Das in Fig. 1 bis 6 gezeigte Ausführungsbeispiel eines Raffstores weist eine erste Oberschiene 10, eine Zwischenlamelle 14 und eine Unterschiene 16 auf. In der Oberschiene 10 ist ein Hauptantrieb 18 zum Antrieb von Aufzugslagern 20 und ersten Wendelagern 22 eines oberen Behangs 24 über eine erste Welle 25 angeordnet. Ein Nebenantrieb 26 treibt über eine zweite Welle 27 zweite Wendelager 28 an, die einem unteren Behang 30 zugeordnet sind. Die erste Welle 25 und die zweite Welle 27 liegen auf gleicher Höhe parallel in einem Abstand zueinander, der etwas größer als der Radius der Wendelager 22, 28 ist. Diese Anordnung, die durch die axial versetzte Lage der Wendelager 22, 28 möglich wird, erlaubt eine Oberschiene mit vergleichsweise geringer Tiefe.

Die Lamellen 32 des oberen Behangs 24 sind an Befestigungspunkten 34 an oberen Stegbändern 36 aufgehängt, über die sie mit den dazugehörigen ersten Wendelagern 22 verbunden sind. Die oberen Stegbänder 36 enden seitlich an der Zwischenlamelle 14, die mit den Lamellen 32 des oberen Behangs 24 wendet. Der untere Behang 30 weist Lamellen 40 auf, die an unteren Stegbändern 42 aufgehängt sind. Diese unteren Stegbänder 42 werden von den zweiten Wendelagern 28 bewegt, wobei zur Kraftübertragung Wendebänder 44 dienen. Diese verlaufen von den Wendelagern 28 durch eine erste Bohrung 50 im Boden der Oberschiene 10 und eine zweite Bohrung 52 in der Zwischenlamelle 14. Dadurch sind die Wendebänder 44 in der Mitte des oberen Behangs 24 geführt. Zur Verminderung der Reibung ist es auch möglich, im Bereich der ersten Bohrung 50 eine Umlenkrolle zur Führung der Wendebänder 44 vorzusehen. Aus Fig. 6 ist zu ersehen, daß die unteren Stegbänder 42 Verlängerungen der Wendebänder 44 darstellen. Die Wendebänder und Stegbänder können aber auch getrennt voneinander ausgeführt und mit Hilfe von Verbindungselementen gekoppelt sein.

Das Aufziehen des gesamten Raffstores wird durch den Hauptantrieb 18 übernommen. Dieser treibt die Aufzugslager 20 an, die wiederum die Aufzugsbänder 56 auf- bzw. abwickeln. Die Aufzugsbänder sind durch eine Öffnung 58 in der Oberschiene 10 und eine Führungsbohrung 60 in der Zwischenlamelle 14 in der Mitte des oberen und unteren Behangs 24, 30 geführt und an der Unterschiene 16 befestigt.

Selbstverständlich ist es genauso möglich, die unteren Stegbänder 42 bzw. die Wendebänder 44 mit dem Hauptantrieb 18 zu koppeln und die oberen Stegbänder 36 mit dem Nebenantrieb 26 anzutreiben. Es empfiehlt sich jedoch, den Hauptantrieb 18 ungefähr in die Ebene des Behangs zu legen, damit keine Umlenkung der Aufzugsbänder 56 um einen größeren Winkel erforderlich wird.

Die Führung der Wendebänder 44 möglichst genau in der senkrechten Mittelebene des oberen Behangs 24, z. B. mittels zweier Stahlstifte 62, im Boden der Oberschiene 10 und Bohrungen in den oberen Lamellen 32 und der Zwischenlamelle 14 ist deswegen erforderlich, weil ansonsten das Wenden der Lamellen 32 des oberen Behangs 24 behindert würde, besonders in die völlig geschlossene Stellung.

Fig. 2 bis 4 zeigen den Raffstore in verschiedenen möglichen Stellungen. Fig. 2 zeigt alle Lamellen des gesamten Raffstores in offener Stellung, womit eine maximale Raumausleuchtung erreicht wird. Fig. 3 stellt die oben geöffnete und unten geschlossene Einstellung der Lamellen 32, 40 dar, die sich, wie eingangs bereits erwähnt, bei Bildschirmarbeitsplätzen empfiehlt. Soll der obere Raumteil abgedunkelt werden, z. B. für Lichtbildprojektionen, während denen sich die Zuschauer Notizen machen wollen, kommt eine Lamelleneinstellung nach Fig. 4 in Betracht.

Es ist grundsätzlich möglich, unterhalb des unteren Behangs 30 weitere Behänge vorzusehen, die jeweils über einen entsprechenden Antrieb mit Wendelagern und durch die oberen Behänge oder seitlich der oberen Behänge geführte Wendebänder verfügen. Um trotz der Vielzahl von Antriebswellen kompakte Abmessungen der Oberschiene zu erreichen, ist es in diesen Fällen zweckmäßig, die Antriebswellen in der Höhe versetzt zueinander - im Querschnitt in einer dreieckigen Anordnung - anzuordnen, wobei die Abstände benachbarter Wellen dem Abstand der Wellen 25, 27 der dargestellten Ausführungsbeispiele entsprechen sollten.

Als Antriebsmotoren eignen sich schmal bauende Asynchron-Kurzschlußläufer, die mittels Hallsensoren, die mit vorzugsweise zwei auf der Abtriebswelle des jeweiligen Motors angeordneten Magneten als Drehwinkelgeber zusammenwirken, über eine Steuerelektronik angesteuert werden, so daß die jeweiligen Behänge in bestimmte Lamellenpositionen gedreht werden können. Die Anordnung von Hallsensoren und Magneten an den Abtriebswellen der Motoren erlaubt eine ausreichend fein abgestufte Verstellung der Lamellenneigung, weil zwischen den Motoren und den Wendelagern Getriebe mit sehr großen Übersetzungsverhältnissen vorgesehen sind.

## Patentansprüche

1. Raffstore mit einem oberen und wenigstens einem unteren Behang (24, 30), die aus Lamellen (32, 40) bestehen und jeweils getrennte Stegbänder (36, 42) aufweisen, die durch den Behängen einzeln zugeordnete, unabhängig voneinander von jeweils einem Motor (18, 26) angetriebene Wellen (25, 27) über Wendelager (22, 28) verstellbar sind, wobei wenigstens zwei Wellen (25, 27) hintereinander an einer gemeinsamen Oberschiene (10) montiert sind, **dadurch gekennzeichnet, daß** die Stegbänder (42) des unteren Behangs (30) mit Wendebändern (44) verbunden sind, die möglichst genau in der Mittelebene des oberen Behangs (24) durch fluchtende Öffnungen (52) in den Lamellen (32) des oberen Behangs (24) und eine verhältsnismäßig kleine Öffnung (50) im Boden der Oberschiene (10) geführt und mit Wendelagern (28) des unteren Behangs (30) gekoppelt sind.

2. Raffstore nach Anspruch 1, **dadurch gekennzeichnet, daß** der Abstand der Wellen (25, 27) geringfügig größer als der Radius der Wendelager (22, 28) ist, wobei die Wendelager einer Welle axial versetzt zu den Wendelagern der benachbarten Welle montiert sind.

3. Raffstore nach Anspruch 2, **dadurch gekennzeichnet, daß** wenigstens drei Wellen, in der Höhe versetzt, parallel zueinander angeordnet sind.

4. Raffstore nach einem der Ansprüche 1 bis 3, **dadurch gekennzeichnet, daß** die an der unmittelbar oberhalb des Behangs liegenden Welle (25) montierten Wendelager (22) mit den Stegbändern (36) des oberen Behangs (24) verbunden sind.

5. Raffstore nach einem der vorhergehenden Ansprüche, **dadurch gekennzeichnet, daß** die Stegbänder (42) des unteren Behangs (30) in der Mitte der Unterschiene (16) befestigt sind.

6. Raffstore nach einem der vorhergehenden Ansprüche, **dadurch gekennzeichnet, daß** die Längsseiten einer zwischen dem oberen Behang (24) und dem unteren Behang (30) angeordneten Zwischenlamelle (14) mit den Stegbändern (36) des oberen Behangs (24) oder mit den Stegbändern (42) des unteren Behangs verbunden sind.

7. Raffstore nach einem der vorhergehenden Ansprüche, **dadurch gekennzeichnet, daß** die Antriebsmotoren (18, 26) der Wendelager (22, 28) Asynchron-Kurzschlußläufer sind.

8. Raffstore nach Anspruch 7, **dadurch gekennzeichnet, daß** Drehwinkelgeber zur Erfassung der Rotation der Motorwellen oder der Antriebswellen der Wendelager vorgesehen sind.

9. Raffstore nach Anspruch 8, **dadurch gekennzeichnet, daß** die Drehwinkelgeber Hallsensoren sind, die mit wenigstens einem mit der jeweiligen Motorwelle rotierenden Magneten zusammenwirken, und eine ihre Signale auswertende Steuerelektronik den betreffenden Motor ansteuert.

## Claims

1. Venetian blind with an upper and at least one lower hanging section (24, 30), which are made of laths (32, 40) and wherein each has separate web bands (36, 42), which can be displaced by shafts (25, 27) which are individually assigned to the hanging sections and each of which is driven by a motor (18, 26) via tilting bearings (22, 28), wherein at least two shafts (25, 27) are mounted, one behind the other, on a common upper rail (10), **characterised in that** the web bands (42) of the lower hanging section (30) are connected with tilt strips (44), which are conducted as accurately as possible in the centre plane of the upper hanging section (24) through aligned openings (52) in the laths (32) of the upper hanging section (24) and through a comparatively small opening (50) in the bottom of the upper rail (10), and are coupled with tilting bearings (28) of the lower hanging section (30) .

2. Venetian blind in accordance with claim 1, **characterised in that** the spacing of the shafts (25, 27) from each other is slightly greater than the radius of the tilting bearings (22, 28), wherein the tilting bearings of a shaft are mounted axially offset in respect to the tilting bearings of the adjoining shaft.

3. Venetian blind in accordance with claim 2, **characterised in that** at least three shafts, offset in height, are arranged parallel with each other.

4. Venetian blind in accordance with one of claims 1 to 3, **characterised in that** the tilting bearings (22), which are mounted on the shaft (25) located directly above the hanging section, are connected with the web strips (36) of the upper hanging section (24).

5. Venetian blind in accordance with one of the preceding claims, **characterised in that** the web strips (42) of the lower hanging section (30) are fastened at the centre of the lower rail (16).

6. Venetian blind in accordance with one of the preceding claims, **characterised in that** the longitudinal sides of an intermediate lath, which is arranged between the upper hanging section (24) and the lower hanging section (30), are connected with the web strips (36) of the upper hanging section (24) or with the web strips (42) of the lower hanging section.

7. Venetian blind in accordance with one of the preceding claims, **characterised in that** the drive motors (18, 26) of the tilt bearings (22, 28) are asynchronous squirrel-cage induction motors.

8. Venetian blind in accordance with claim 7, **characterised in that** the angle of rotation sensors are provided for detecting the rotation of the motor shafts or of the driveshafts of the tilt bearings.

9. Venetian blind in accordance with claim 8, **characterised in that** the angle of rotation sensors are Hall sensors, which act together with at least one magnet, which rotates along with the respective motor shaft, and that an electronic control device, which evaluates the sensor signals, controls the respective motor.

## Revendications

1. Store à lamelles avec une tenture supérieure et au moins une tenture inférieure (24, 30) composés de lamelles (32,40) et disposant d'échelles séparées (36, 42), ces dernières sont réglables par l'intermédiaire de paliers de renversement (22, 28) dont les arbres (25, 27) sont commandés chacun de manière indépendante par un moteur individuel (18, 26) et où au moins deux arbres (25, 27) sont montés l'un derrière l'autre sur un rail supérieur commun, **caractérisé par le fait que** les échelles (42) de la tenture inférieure (30) sont reliées avec des échelles réversibles (44), ces dernières sont guidées le plus précisément possible dans le plan médian de la tenture supérieure (24) à travers des ouvertures alignées avec précision (52) dans les lamelles (32) et à travers une ouverture relativement petite (50) dans le fond du rail supérieur (10), et couplées avec les paliers de renversement (28) de la tenture inférieure (30).

2. Store à lamelles selon la revendication 1, **caractérisé par le fait que** la distance des arbres (25, 27) est légèrement plus grande que le rayon du palier de renversement (22, 28) et que les paliers de renversement d'un arbre sont montés en décalage axial par rapport aux paliers de renversement de l'arbre adjacent.

3. Store à lamelles selon la revendication 2, **caractérisé par le fait qu'**au moins trois arbres sont décalés en hauteur et disposés parallèlement les uns aux autres.

4. Store à lamelles selon l'une des revendications 1 à 3, **caractérisé par le fait que** les paliers de renversement (22) montés sur l'arbre qui se trouvent directement au dessus de la tenture sont reliés avec les échelles (36) de la tenture supérieure (24).

5. Store à lamelles selon l'une quelconque des précédentes revendications, **caractérisé par le fait que** les échelles (42) de la tenture inférieure (30) sont fixées au centre du rail inférieur (16).

6. Store à lamelles selon l'une quelconque des précédentes revendications, **caractérisé par le fait que** les grands côtés d'une lamelle intermédiaire (14) située entre la tenture supérieure (24) et la tenture inférieure (30) sont reliés avec les échelles (36) de la tenture supérieure (24) ou avec les échelles (42) de la tenture inférieure.

7. Store à lamelles selon l'une quelconque des précédentes revendications, **caractérisé par le fait que** les moteurs d'entraînement (18, 26) des paliers de renversement (22, 28) sont des moteurs asynchrones à rotor en court-circuit.

8. Store à lamelles selon la revendication 7, **caractérisé par le fait que** des capteurs d'angle de rotation sont prévus pour saisir la rotation des arbres du moteur ou des arbres d'entraînement des paliers de renversement.

9. Store à lamelles selon la revendication 8, **caractérisé par le fait que** les des capteurs d'angle de rotation sont des capteurs à effet de Hall concourant avec au moins un aimant de l'arbre du moteur correspondant et un dispositif électronique de commande évaluant les signaux et actionnant le moteur correspondant.
